# EUROPÄISCHE PATENTSCHRIFT

(11) **EP 1 467 865 B1**
(45) Veröffentlichungstag und Bekanntmachung des Hinweises auf die Patenterteilung: **27.12.2006**
(21) Anmeldenummer: 02792607.0
(22) Anmeldetag: 22.11.2002
(51) Int. Cl.: B41F 31/02

(54) **EINRICHTUNG ZUM EINFÄRBEN EINER WALZE**
DEVICE FOR INKING A ROLLER
DISPOSITIF D'ENCRAGE D'UN ROULEAU

(30) Priorität: 28.11.2001 DE 10158157
(43) Veröffentlichungstag der Anmeldung: 20.10.2004
(73) Patentinhaber: Koenig & Bauer Aktiengesellschaft, 97080 Würzburg (DE)
(72) Erfinder: REDER, Wolfgang, Otto, 97209 Veitshöchheim (DE); SCHNEIDER, Georg, 97080 Würzburg (DE)
(86) Internationale Anmeldenummer: PCT/DE2002/004288
(87) Internationale Veröffentlichungsnummer: WO 2003/047864

(56) Entgegenhaltungen:
- DE-B- 1 140 206
- DE-C- 587 039
- GB-A- 516 716
- US-A- 4 590 855

## Beschreibung

Die Erfindung betrifft eine Einrichtung zum Einfärben einer Walze gemäß dem Oberbegriff des Anspruches 1 oder 2.

Die DE 44 40 040 A1 offenbart ein Farbwerk mit einer Rasterwalze und einem die Rasterwalze mit Farbe versorgenden Rakel.

Durch die DE 40 01 734 A1 C2 ist ein Farbwerk mit einem über die gesamte Länge einer Rasterwalze reichenden Rakel bekannt, welches in einem endnahen Bereich einen Einlaß und im anderen endnahen Bereich einen Auslass für die Farbe aufweist.

Die DE 197 15 541 A1 offenbart eine zweiseitenbreite Kammerrakel, welche anstelle zweier einseitenbreiten Kammerrakeln eingesetzt werden kann. Im Fall der zweiseitenbreiten Rakel wird der Rakelkammer aus einem der beiden darunter befindlichen einseitenbreiten Farbkästen die Farbe zugeführt, während in einer Ausführung die Farbe aus dem anderen einseitenbreiten Farbkasten über ein Leitungssystem durch den Kammerraketkörper in den erstgenannten überführt wird.

Die DE 587 039 C zeigt eine Farbzuführvorrichtung zum Einfärben von vier nebeneinander liegenden Druckplatten, wobei die Farbe über je eine Leitung der Auftragvorrichtung zu- bzw. abgeführt und durch einen Filz auf die Walze aufgebracht wird.

Die DE 42 13 669 A1 offenbart vier nebeneinander angeordnete Rakelbalken mit jeweils einem Farbzuführstutzen zur Einfärbung einer Rasterwalze.

Die DE 11 40 206 C zeigt eine Kammerrakel, die eine Arbeitsrakel und eine Schließrakel aufweist, wobei in beiden endnahen Bereichen der Kammerrakel Zuleitungen zur Zuführung von Farbe vorgesehen sind.

Der Erfindung liegt die Aufgabe zugrunde, eine Einrichtung zum Einfärben einer Walze zu schaffen.

Die Aufgabe wird erfindungsgemäß durch die Merkmale des Anspruches 1 oder 2 gelöst.

Die mit der Erfindung erzielbaren Vorteile bestehen insbesondere darin, dass die Farbzuführung in einer kompakten, kostengünstigen und robusten Weise mit hoher Qualität auf die einzufärbende Walze erfolgt.

Ausführungsbeispiele der Erfindung sind in den Zeichnungen dargestellt und werden im folgenden näher beschrieben.

Es zeigen:
- Fig. 1: eine Zuführung mittels zweier Rakelbalken;
- Fig. 2: eine Zuführung mittels eines durchgehenden Rakelbalkens;
- Fig. 3: eine schematische Seitenansicht der Zuführung;
- Fig. 4: eine alternative Zuführung der Farbe zum Rakelbalken.

Ein einen Formzylinder 01 aufweisendes Druckwerk ist z. B. als doppeltbreites Druckwerk einer Druckmaschine ausgeführt und weist z. B. neben Auftrags- und changierenden Walzen eine Walze 02, insbesondere eine Rasterwalze 02 auf, auf welche mittels mindestens eines Rakels 03, z. B. einer Kammerrakel 03, Farbe auftragbar ist. Mittels des Rakels 03 ist ggf. die Farbe auch direkt auf eine Druckform einer als Formzylinder 01 ausgeführten Walze 01, z. B. eine Tiefdruckform, aufbringbar. Das Druckwerk und somit der Formzylinder 01 ist insbesondere doppeltbreit ausgeführt, d. h. er weist eine Länge auf, welche im wesentlichen vier nebeneinander angeordneten Druckseiten, insbesondere der Breite von vier stehenden Zeitungsseiten entspricht. In vorteilhafter Ausführung ist das Druckwerk als Offsetdruckwerk ausgeführt, so dass der Formzylinder 01 mit einem nicht dargestellten Übertragungszylinder zusammenwirkt, welcher seinerseits über den Bedruckstoff mit einem Gegendruckzylinder zusammenwirkt. Der Formzylinder 01 weist auf seinem Umfang eine oder mehrere Druckformen für den Flachdruck auf.

Im ersten Ausführungsbeispiel sind zwei Rakel 03 über die Länge des Formzylinders 01 nebeneinander angeordnet. Diese Rakel 03 sind auf einer im ersten Ausführungsbeispiel geteilten Welle 04 mittels eines Stellmittels 06, z. B. Anstellmechanismus 06, insbesondere z. B. einem Druckmittelzylinder und einem Hebelmechanismus, jeweils durch Verschwenken einzeln an- bzw. abstellbar. Die Stellmittel 06 sind vorzugsweise fernbetätigbar ausgeführt. Überschüssige Farbe tropft bzw. läuft jeweils in unter dem jeweiligen Rakel 03 angeordnete Auffangbehälter 07, z. B. Wannen 07, deren Boden in der Weise abschüssig ist, dass die Farbe bevorzugt in einen tiefsten Bereich läuft. In diesem Bereich wird die Farbe durch mindestens eine Pumpe 08 über eine Zuleitung 09 dem jeweiligen Rakel 03, insbesondere in einem außenliegenden Bereich, wieder zugeführt. Es kann jedem Rakel 03, wie auch in Fig. 2 beschrieben, in jeweils beiden endnahen Bereichen Farbe zugeführt sein.

In einem zweiten Ausführungsbeispiel (Fig. 2) weist die Zuführung ein über die gesamte, für den Druck vorgesehene Länge, z. B. vier Druckseiten nebeneinander, reichendes Rakel 03 auf, welches an einer durchgehenden und verschwenkbaren Welle 04 angeordnet ist. In der dargestellten Ausführung sind, insbesondere beidseitig einer ebenfalls über die gesamte Breite durchgehenden Wanne 07, zwei Pumpen 08 und zwei Zuleitungen 09 vorgesehen, welche dem Rakel 03, insbesondere in einem jeweiligen endnahen Bereich, die Farbe zuführen. Die überschüssige Farbe kann im mittleren Bereich des Rakels, insbesondere durch einen eigens dafür vorgesehenen Auslass, ablaufen. Somit liegen ggf. durch die Strömung verursachte Wirbel bevorzugt im nichtdruckenden Bereich zwischen zwei Druckseiten. Auch die Form des Rakels 03 mit teilkreisförmigem Querschnitt hilft, Unregelmäßigkeiten in der Strömung und ein Festsetzen von Farben in Eck- oder Randbereichen zu vermeiden. Mit der Ausbildung des Rakels 03 über die gesamte Länge ist es möglich, die Walze 02 durchgehend, d. h. ohne einen Streifen, einzufärben. Das Stellen erfolgt hierbei bevorzugt mittels zweier, dem Rakel 03 zugeordneter Stellmittel 06, insbesondere fernbetätigbarer Stellmittel 06.

Die bzw. das Rakel 03 sind/ist vorzugsweise in Form eines geschlitzten Rohres (als Rakelkammer) ausgebildet, welches in vorteilhafter Ausführung im Bereich der Kanten des Schlitzes ein Arbeits- und Schließrakel aufweist.

In Weiterbildung kann bei entsprechend steifer Ausbildung das An- und Abschwenken des einteiligen Rakels 03 mittels lediglich eines Stellmittels 06, z. B. auf einer der beiden Seiten, oder aber mittig, erfolgen. Auch die Zufuhr der Farbe kann mit lediglich einer Pumpe 08 und zwei Zuleitungen 09, oder ggf. einer Pumpe 08 und nur einer Zuleitung 09 erfolgen.

Wie in Fig. 3 entsprechend zu den Fig. 1 und 2 dargestellt, erfolgt das An-/Abstellen des/der Rakel 03 um die der Walze 02 nahe Welle(n) 04. Die Zuleitung ist z. B. flexibel, insbesondere als Schlauch 09 ausgeführt. Alternativ hierzu kann es auch von Vorteil sein, die Schwenkachse auf Höhe der Wanne(n) 07 anzuordnen, wie dies in Fig. 4 dargestellt ist. Die Farbe kann dann beispielsweise in einer nicht zu bewegenden, hier nicht dargestellten starren Leitung zugeführt werden, wobei eine verdrehbare Kupplung im Bereich der Schwenkachse des Rakelhebels vorzusehen ist.

In entsprechend stabiler Ausführung ist das über die gesamte Breite reichende Rakel 03 aus Fig. 2 auch auf noch breitere Walzen 01; 02, z. B. sechs Druckseiten breite Walzen 01; 02 anwendbar. In der Ausführung nach Fig. 1 sind in diesem Fall z. B. drei Rakel 03 oder zwei über jeweils drei Druckseiten reichende Rakel 03 nebeneinander angeordnet.

## Patentansprüche

1. Einrichtung zum Einfärben einer Walze (01; 02), an welche zu deren Einfärbung mindestens ein Kammerrakel (03) mit einer Arbeits- und eine Schließrakel anstellbar ist, wobei in beiden jeweils endnahen Bereichen des Kammerrakels (03) Zuleitungen (09) zur Zuführung von Farbe in die Rakelkammer vorgesehen sind, **dadurch gekennzeichnet, dass** das Kammerrakel (03) eine Länge von mindestens vier nebeneinander angeordneten Zeitungsseiten aufweist, und in einem mittleren Bereich ein Auslass von überschüssiger Farbe vorgesehen sind.

2. Einrichtung zum Einfärben einer Walze (01; 02), an welche zu deren Einfärbung mindestens ein Kammerrakel (03) mit einer Arbeits- und eine Schließrakel anstellbar ist, wobei in beiden jeweils endnahen Bereichen des Kammerrakels (03) Zuleitungen (09) zur Zuführung von Farbe in die Rakelkammer vorgesehen sind, **dadurch gekennzeichnet, dass** das Kammerrakel (03) eine Länge von mindestens vier nebeneinander angeordneten Zeitungsseiten aufweist, und dass jeder der beiden Zuleitungen (09) eine Pumpe (08) zur Versorgung mit Farbe zugeordnet ist.

3. Einrichtung nach Anspruch 1 oder 2, **dadurch gekennzeichnet, dass** das Kammerrakel (03) um eine gestellfeste Achse verschwenkbar gelagert ist.

4. Einrichtung nach Anspruch 3, **dadurch gekennzeichnet, dass** das Kammerrakel (03) auf einer schwenkbaren Welle (04) gelagert und mittels mindestens eines Stellmittel (06) an- und abstellbar ist.

5. Einrichtung nach Anspruch 3, **dadurch gekennzeichnet, dass** das Kammerrakel (03) auf einer Welle (04) schwenkbar gelagert und mittels mindestens eines Stellmittel (06) an- und abstellbar ist.

6. Einrichtung nach Anspruch 5, **dadurch gekennzeichnet, dass** die Welle (04) als geteilte Welle (04) ausgeführt ist.

7. Einrichtung nach Anspruch 1, **dadurch gekennzeichnet, dass** jeder der beiden Zuleitungen (09) eine Pumpe (08) zur Versorgung mit Farbe zugeordnet ist.

8. Einrichtung nach Anspruch 1, **dadurch gekennzeichnet, dass** den beiden dem selben Kammerrakel (03) zugeordneten Zuleitungen (09) eine gemeinsame Pumpe (08) zur Versorgung mit Farbe zugeordnet ist.

9. Einrichtung nach Anspruch 1 oder 2, **dadurch gekennzeichnet, dass** unter dem Kammerrakel (03) ein über die Länge der vier nebeneinander angeordneten Zeitungsseiten durchgehender Auffangbehälter (07) angeordnet ist.

10. Einrichtung nach Anspruch 1 oder 2, **dadurch gekennzeichnet, dass** das Kammerrakel (03) einen teilkreisförmigen Querschnitt aufweist.

11. Einrichtung nach Anspruch 1 oder 2, **dadurch gekennzeichnet, dass** dem Kammerrakel (03) zum An- oder Abstellen zwei Stellmittel (06) zugeordnet sind.

12. Einrichtung nach Anspruch 4 und 11, **dadurch gekennzeichnet, dass** die beiden Stellmittel (06) an der Welle (04) angreifend angeordnet sind.

13. Einrichtung nach Anspruch 1 oder 2, **dadurch gekennzeichnet, dass** die Walze (02) als Walze (02) eines Farbwerks ausgeführt ist.

14. Einrichtung nach Anspruch 1 oder 2, **dadurch gekennzeichnet, dass** die Walze (02) als Rasterwalze (02) ausgeführt ist.

15. Einrichtung nach Anspruch 1 oder 2, **dadurch gekennzeichnet, dass** die Walze (02) als ein eine Druckform tragender Zylinder (01) ausgeführt ist.

16. Einrichtung nach Anspruch 1 oder 2, **dadurch gekennzeichnet, dass** die Kammerrakel (03) als geschlitztes Rohr ausgebildet ist.

## Claims

1. A device for inking in a roller (01; 02), onto which at least one chambered doctor blade (03) with an operative doctor blade and a closure doctor blade is capable of being set for the purpose of inking it in, wherein supply lines (09) for supplying ink to the doctor-blade chamber are provided in the two regions of the chambered doctor blade (03) close to the ends in each case, **characterized in that** the chambered doctor blade (03) has a length of at least four newspaper pages arranged adjacent to one another, and an outlet for excess ink is provided in a middle region.

2. A device for inking in a roller (01; 02), onto which at least one chambered doctor blade (03) with an operative doctor blade and a closure doctor blade is capable of being set for the purpose of inking it in, wherein supply lines (09) for supplying ink to the doctor-blade chamber are provided in the two regions of the chambered doctor blade (03) close to the ends in each case, **characterized in that** the chambered doctor blade (03) has a length of at least four newspaper pages arranged adjacent to one another, and a pump (08) for supplying ink is associated with each of the two supply lines (09).

3. A device according to Claim 1 or 2, **characterized in that** the chambered doctor blade (03) is mounted so as to be pivotable about an axis fixed with respect to the stand.

4. A device according to Claim 3, **characterized in that** the chambered doctor blade (03) is mounted on a pivotable shaft (04) and is capable of being set on and off by means of at least one control means (06).

5. A device according to Claim 3, **characterized in that** the chambered doctor blade (03) is mounted on a shaft (04) so as to be pivotable and is capable of being set on and off by means of at least one control means (06).

6. A device according to Claim 5, **characterized in that** the shaft (04) is constructed in the form of a divided shaft (04).

7. A device according to Claim 1, **characterized in that** a pump (08) for supplying ink is associated with each of the two supply lines (09).

8. A device according to Claim 1, **characterized in that** a common pump (08) for supplying ink is associated with the two supply lines (09) associated with the same chambered doctor blade (03).

9. A device according to Claim 1 or 2, **characterized in that** a collecting tank (07) passing over the length of the four newspaper pages arranged adjacent to one another is situated below the chambered doctor blade (03).

10. A device according to Claim 1 or 2, **characterized in that** the chambered doctor blade (03) has an arcuate cross-section.

11. A device according to Claim 1 or 2, **characterized in that** two control means (06) are associated with the chambered doctor blade (03) for setting on and off.

12. A device according to Claims 4 and 11, **characterized in that** the two control means (06) are arranged engaging on the shaft (04).

13. A device according to Claim 1 or 2, **characterized in that** the roller (02) is constructed in the form of a roller (02) of an inking unit.

14. A device according to Claim 1 or 2, **characterized in that** the roller (02) is constructed in the form of an anilox roller (02).

15. A device according to Claim 1 or 2, **characterized in that** the roller (02) is constructed in the form of a cylinder (01) carrying a printing forme.

16. A device according to Claim 1 or 2, **characterized in that** the chambered doctor blade (03) is constructed in the form of a slotted tube.

## Revendications

1. Dispositif d'encrage d'un rouleau (01 ; 02), sur lequel, pour son encrage, au moins une racle à chambre (03), avec une racle de travail et une racle de fermeture, peut être plaquée, sachant que dans les deux zones, chaque fois proches de l'extrémité, de la racle à chambre (03) son prévues des conduites d'alimentation (09) pour l'alimentation en encre dans la chambre de racle, **caractérisé en ce que** la racle à chambre (03) présente une longueur d'au moins quatre pages de journaux disposées l'une à côté de l'autre, et une évacuation de l'encre en excès étant prévue dans une zone médiane.

2. Dispositif d'encrage d'un rouleau (01 ; 02), sur lequel, pour son encrage, au moins une racle à chambre (03), avec une racle de travail et une racle de fermeture, peut être plaquée, sachant que dans les deux zones, chaque fois proches de l'extrémité, de la racle à chambre (03) son prévues des conduites d'alimentation (09) pour l'alimentation en encre dans la chambre de racle, **caractérisé en ce que** la racle à chambre (03) présente une longueur d'au moins quatre pages de journaux disposées l'une à côté de l'autre, et **en ce qu'**à chacune de deux conduites d'alimentation (09) est associée une pompe (08) servant à alimenter en encre.

3. Dispositif selon la revendication 1 ou 2, **caractérisé en ce que** la racle à chambre (03) est montée à pivotement autour d'un axe fixe par rapport au bâti.

4. Dispositif selon la revendication 3, **caractérisé en ce que** la racle à chambre (03) est montée sur un arbre (04) pivotant et est susceptible d'être plaquée et dégagée, à l'aide d'au moins un moyen de réglage (06).

5. Dispositif selon la revendication 3, **caractérisé en ce que** la racle à chambre (03) est montée à pivotement sur un arbre (04) et est susceptible d'être plaquée et dégagée, à l'aide d'au moins un moyen de réglage (06).

6. Dispositif selon la revendication 5, **caractérisé en ce que** l'arbre (04) est réalisé sous la forme d'arbre (04) divisé.

7. Dispositif selon la revendication 1, **caractérisé en ce qu'**à chacune des deux conduites d'alimentation (09) est associée une pompe (08) pour alimenter en encre.

8. Dispositif selon la revendication 1, **caractérisé en ce qu'**aux deux conduites d'alimentation (09), associées à la même racle à chambre (03), est associée une pompe (08) commune, pour alimenter en encre.

9. Dispositif selon la revendication 1 ou 2, **caractérisé en ce que**, sous la racle à chambre (03), est disposé un récipient de captage (07), continu sur la longueur des quatre pages de journaux disposées l'une à côté de l'autre.

10. Dispositif selon la revendication 1 ou 2, **caractérisé en ce que** la racle à chambre (03) présente une section transversale en forme de cercle partiel.

11. Dispositif selon la revendication 1 ou 2, **caractérisé en ce que** deux moyens de réglage (06) sont disposés pour plaquer ou dégager la racle à chambre (03).

12. Dispositif selon les revendications 4 et 11, **caractérisé en ce que** les deux moyens de réglage (06) sont disposés en agissant sur l'arbre (04).

13. Dispositif selon la revendication 1 ou 2, **caractérisé en ce que** le rouleau (02) est réalisé sous forme de rouleau (02) d'un groupe d'encrage.

14. Dispositif selon la revendication 1 ou 2, **caractérisé en ce que** le rouleau (02) est réalisé sous forme de rouleau tramé (02).

15. Dispositif selon la revendication 1 ou 2, **caractérisé en ce que** l'arbre (02) est réalisé sous la forme de cylindre (01) portant une forme d'impression.

16. Dispositif selon la revendication 1 ou 2, **caractérisé en ce que** la racle à chambre (03) est réalisée sous la forme de tube fendu.
